# EUROPÄISCHE PATENTSCHRIFT

(11) **EP 1 310 933 B1**
(45) Veröffentlichungstag und Bekanntmachung des Hinweises auf die Patenterteilung: **06.10.2010**
(21) Anmeldenummer: 02024707.8
(22) Anmeldetag: 06.11.2002
(51) Int. Cl.: G09F 9/30

(54) **Optischer Signalgeber, insbesondere in der Bedienblende eines Haushaltsgrossgerätes**
Optical signaler, specially at the control panel of a house appliance
Signalisateur optique, particulièrement pour le panneau de commande d'un appareil électroménager

(30) Priorität: 09.11.2001 DE 10155126
(43) Veröffentlichungstag der Anmeldung: 14.05.2003
(73) Patentinhaber: Diehl AKO Stiftung & Co. KG, 88239 Wangen (DE)
(72) Erfinder: Rast, Dieter, 88239 wangen (DE); Illerhaus, Edmund, 88368 Bergatreute (DE)
(74) Vertreter: Diehl Patentabteilung

(56) Entgegenhaltungen:
- DE-A1- 19 907 114
- DE-U1- 20 104 535
- JP-A- 7 296 615
- US-A- 5 581 683

## Beschreibung

Von marktgängigen Haushaltsgroßgeräten ist es bekannt, in einer Bedienblende (wie sie etwa aus Fig.1 der DE 31 04 662 A1 ersichtlich ist) neben einerseits Funktionsschaltern zur stellungsabhängigen Auswahl von abzuarbeitenden Betriebsarten und andererseits alphanumerischen Informationsanzeigen etwa über aktuelle Betriebszustände schließlich auch noch einfache optische Signalgeber anzuordnen, die jeweils nur entweder ausgeschaltet (dunkelgesteuert) oder eingeschaltet (hellgesteuert) und für besondere Signalgaben auch im Intervallbetrieb blinkend ansteuerbar sind. Solche optischen Signalgeber können als Miniatur-Glühlampen in Fassungen in der Bedienblende eingesetzt sein, was allerdings aufwendig in Hinblick auf die Verdrahtungserfordernisse zwischen der Bedienblende und der dahinter im Gerät gelegenen Schaltungsplatine ist und auch dem Bestreben nach schlichten Oberflächen der Bedienblende zuwiderläuft. In neueren Geräten ist deshalb pro Signalgeber eine individuell ansteuerbare Lichtquelle mechanisch und elektrisch direkt auf der Schaltungsplatine angeordnet, und ihre Abstrahlung wird von dort mittels eines Lichtleiters an denjenigen Ort hinter der Bedienblende aus wenigstens an dieser Position translucentem Material verbracht, an dem die Signalgabe erfolgen soll. In einfacheren Varianten ragt der Lichtleiter mit seinem Stirnende noch durch ein Loch in der Blende bis in die Ebene der sichtseitigen Blendenoberfläche hindurch, bis die lichtabstrahlende Stirnfläche des Lichtleiters in der sichtseitigen Blendenebene liegt. Solche Lichtleiter können flexibel sein, wie etwa in der DE 34 15 229 C2 dargestellt, oder starr, etwa entsprechend DE 37 04 574 C2.

Die einstrahlseitigen Lichtquellen können auch bei der Lichtleiter-Lichtführung Miniatur-Glühlampen sein; bevorzugt werden aber die hinsichtlich Wirkungsgrad und Lebensdauer günstigeren lichtemittierenden Dioden (LEDs) eingesetzt, die vorzugsweise in SMD-Technik unmittelbar auf die Schaltungsplatine montierbar sind. Bei der Bedienblende kann der Abstrahlquerschnitt des Lichtleiters eine beliebige Flächenform aufweisen, beispielsweise um mosaikartig aus mehreren Segmenten schrittweise eine bildhafte Gesamtinformation etwa über den Ablauf eines Waschprogrammes aufzubauen oder um durch die Geometrie (wie rund und oval) unterschiedliche funktionale Bedeutungsinhalte etwa über die aktuelle Ansteuerung einer Kochzone für Töpfe oder für Bräter leichter erkennbar zu machen.

Aus der US 5,581,683 ist ein optischer Signalgeber für eine Bedienblende, beispielsweise eines Telefons oder eines Videorecorders, bekannt. Dieser Signalgeber weist eine Lichtquelle hinter einem zweigeteilten Lichtleiter auf, der an der Stossfläche beider Lichtleiterteile lichtstreuend ausgestaltet ist.

In der Praxis hat sich herausgestellt, daß beim Betrachten der leuchtenden Lichtleiter-Stimflächen visuell störend dunkle Bereiche und linienförmige Schattierungen auftreten. Deren Kontrast ist stark vom Betrachtungswinkel abhängig, was zusätzlich irritierend ist.

Vorliegender Erfindung liegt deshalb die technische Problemstellung zugrunde, das Auftreten solcher störenden ungleichmäßigen Ausleuchtung bei der Signalgabe lichtabstrahlender Stirnflächen von hinter und insbesondere von in der Bedienblende endenden Lichtleitern zu unterbinden oder wenigstens zu minimieren.

Diese Aufgabe ist erfindungsgemäß durch die im Hauptanspruch angegebene Merkmalskombination gelöst, wonach ein optischer Signalgeber, insbesondere in der Bedienblende eines Haushaltsgroßgerätes, mit einer Lichtquelle hinter einem Lichtleiter, dessen abstrahlende Stirnfläche in der Bedienblende den Signalgeber bildet, wobei der Lichtleiter quer zum Lichtweg von der Lichtquelle zur abstrahlenden Stirnfläche in wenigstens zwei Teillichtleiter geteilt ist und eine der in dieser Trennebene aufeinander liegenden Stirnflächen Lichtstreuverhalten aufweist, wobei der einstrahlseitige Teillichtleiter in seinem Verlaufe zwischen der Trennebene und dem der Lichtquelle benachbarten Stirnende als konisch sich verjüngendes Anschlussstück ausgestaltet ist.

Die in den jeweiligen Lichtleiter etwa quer zum Lichtweg eingebrachte optisch wirksame Streufläche, vorzugsweise auf der Stirnfläche eines hinter der Trennstelle dann bis zur Bedienblende führenden Teillichtleiters, bewirkt eine diffuse und somit über die Querschnittsfläche des weiterführenden Teillichtleiters relativ gleichförmige Einstrahlung aus dem einstrahlseitigen Teillichtleiter vor der Streufläche; und das auch noch, wenn eine geometrisch sehr konzentrierte Einstrahlung von der miniaturisierten Lichtquelle her in einen ersten Teillichtleiter von gegenüber der Lichtquelle vielfach größerem Querschnitt erfolgt. Durch diese Maßnahme wird eine blickwinkelabhängig störende, ungleichmäßige Ausleuchtung der Anzeigefläche vermieden. Darüber hinaus ist der an die Lichtquelle heranreichende Bereich des einstrahlseitigen Teillichtleiters konisch verjüngt, und die Streufläche liegt dichter zur großen Basis dieser konischen Verjüngung als zur Abstrahlebene des zweiten Teillichtleiters. Das fördert die gleichmäßige Helligkeitsverteilung über die abstrahlende Querschnittsfläche in der Bedienblende.

Um also visuell störende streifenförmige Schlieren in der als optischer Signalgeber dienenden Lichtaustrittsfläche eines Lichtleiters, wie er insbesondere in der Bedienblende eines Haushaltsgroßgerätes anzutreffen ist, zu vermeiden, weist der Lichtleiter erfindungsgemäß eine etwa quer zu seinem Lichtweg sich erstreckende Trennebene auf, in der eine der beiden hier stumpf aufeinanderliegenden Stirnflächen der beiden Teillichtleiter durch mechanische Bearbeitung oder durch Beschichtung lichtstreuend wird. Denn das führt zu einer flächig gleichförmigen Einstrahlung in den weiterführenden Teillichtleiter, der dann der Trennebene gegenüber als der Signalgeber schlierenfrei abstrahlt, selbst wenn das gegenüberliegende Ende des einstrahlseitigen Teillichtleiters von einer im Verhältnis zu seiner Querschnittsfläche sehr kleinflächigen Lichtquelle, vorzugsweise von einer SMD-LED, bestrahlt wird.

Bezüglich weiterer Vorteile und zusätzlicher Weiterbildungen zur erfindungsgemäßen Lösung wird außer auf die weiteren Ansprüche auch auf nachstehende Beschreibung eines in der Zeichnung unter Beschränkung auf das Funktionswesentliche nicht ganz maßstabsgerecht skizzierten bevorzugten Realisierungsbeispiels zur erfindungsgemäßen Lösung verwiesen. In der Zeichnung zeigt:
- Fig.1: im Schnittbild als optische Signalgeber in einer Bedienblende endende Lichtleiter und
- Fig.2: die Signalgeber in Ansicht gegen die Bedienblende .

Ein Teil der Frontfläche eines Haushaltsgroßgerätes 11 ist mit einer Bedienblende 12 belegt, die im in Fig.2 dargestellten Beispielsfalle einen Schalterbereich 13 und einen Anzeigebereich 14 aufweist. Darin sind optische Signalgeber 16 in Form leuchtender Flächen unterschiedlicher Querschnittsgeometrien in der sichtseitigen Ebene der Bedienblende 12 Betriebsartschaltern 15 (etwa bezüglich verschiedener Koch- und Bratfunktionen eines Haushaltsherdes) örtlich zugeordnet. So kann etwa ein quadratischer Signalgeber 16 einem Backofen-Schalter 15, ein kreisrunder Signalgeber 16 einem Ventilator-Schalter 15 und ein aus mehreren individuell ansteuerbaren Segmenten bestehender Signalgeber 16 einem Temperaturwahloder einem Ablaufprogramm-Schalter 15 zugeordnet sein.

Jedem Signalgeber 16 wiederum ist eine wenigstens im Ein-Aus-Betrieb, erforderlichenfalls aber auch im Dimmer- oder im Chopper-Betrieb, aus der zentralen Steuerschaltung für die Funktion des Gerätes 11 ansteuerbare Lichtquelle 17 zugeordnet. Die ist gemäß Fig.1 vorzugsweise unmittelbar auf eine Schaltungsplatine 18 kontaktiert, die auch aktive und passive Bauelemente für die Steuerschaltung (in der Zeichnung nicht berücksichtigt) trägt. Zwischen den Lichtquellen 17 und der Bedienblende 12 erstrecken sich Lichtleiter 19. Die Schaltungsplatine 18 kann mittels Pfeilern 20 eine gelochte Schablone 21 zur Positionierung der einzelnen Lichtleiter 19 über den ihnen zugeordneten Lichtquellen 17 tragen. Zu diesen hin weisen die Lichtleiter 19 prismenstumpfförmige Anschlußstücke 22 auf, deren kleinen Basen 23 den Lichtquellen 17 dicht benachbart sind; wobei aber selbst diese kleinen Basen 23 im allgemeinen noch wesentlich größere Flächen als die ihnen räumlich zugeordneten Lichtquellen 17 aufweisen. Seiner kleinen Basis 23 gegenüber, an der großen Basis 24, geht das jeweilige Anschlußstück 22 in den im wesentlichen prismenförmigen Lichtleiter 19 über, der jedenfalls an seiner als Signalgeber 16 dienenden lichtaustrittseitigen Stirnfläche eine grundsätzlich beliebiger Querschnittsgeometrie aufweisen kann.

Die Lichtleiter 19 können gerade säulenförmige Gebilde sein, wenn die Schaltungsplatine 18 gemäß Fig.1 parallel zur Ebene des Anzeigebereiches 14 in der Bedienblende 12 hinter der Bedienblende 12 gehaltert ist. Es kann aber auch vorkommen, daß die Schaltungsplatine 18 quer zur Ebene des Anzeigebereiches 14 und damit der Signalgeber 16 in das Gerät 11 eingebaut ist. In diesem Falle verlaufen die Lichtleiter 19 L-förmig abgekröpft, mit einem Schenkel normal zur Schaltungsplatine 18 und mit dem dagegen abgewinkelten zweiten Schenkel etwa normal zur Abstrahlfläche des Signalgebers 16 in der Ebene des Anzeigebereiches 14, wie etwa in der noch unveröffentlichten DE 201 04 535.4 U1 vom 16.03.01 für ein bevorzugtes konstruktives Ausführungsbeispiel näher dargestellt.

Damit trotz der extrem kleinflächigen Einstrahlung von der jeweiligen Lichtquelle 17 her in den Lichtleiter 19 wesentlich größeren Querschnittes hinein an der lichtaustrittseitigen Stirnfläche des jeweiligen Lichtleiters 19 eine gleichförmig lichtabstrahlende Fläche ohne störende Dunkelflächen und Streifenschattierungen als Signalgeber 16 erreicht wird, ist der jeweilige Lichtleiter 19 jenseits seines in Richtung des Lichtweges kegelstumpfförmig sich aufweitenden Anschlußstückes 22 und damit im angenähert prismatischen Bereich quer zum Lichtweg geteilt und dann in der dadurch entstandenen Trennebene 25 wieder stumpf zusammengesetzt. Eine Verklebung oder dergleichen ist hier nicht erforderlich; es genügt, die beiden aufeinander zu weisenden Stimebenen des einstrahlseitigen Teillichtleiters 19' und des abstrahlseitigen Teillichtleiters 19" flächig aufeinander zu setzen. Jene Trennebene 25 liegt vorzugsweise dichter zum Anschlußstück 22 als zur abstrahlenden Signalgeberfläche 16 hin.

Wenigstens eine der beiden in der Trennebene 25 stumpf aufeinanderliegenden Stirnflächen 26, vorzugsweise die dem einstrahlseitigen Teillichtleiter 19' gegenüberliegende Stirnfläche 26 des abstrahlseitigen Teillichtleiters 19", weist durch Erodierung oder dergleichen direkte mechanische Aufrauhung ihrer Oberfläche bzw. durch Beschichtung mit Rauhlack oder dergleichen ein starkes optisches Streuverhalten auf. Das hat zur Folge, daß vom einstrahlseitigen Teillichtleiter 19' in den abstrahlseitigen Teillichtleiter 19" jenseits der Trennebene 25 gleichförmig diffus eingestrahlt wird, so daß trotz einer kleinflächig einstrahlenden Lichtquelle 17 dann in der Ebene des dagegen sogar sehr großflächig abstrahlenden Signalgebers 16 visuell störende Schlieren oder dergleichen streifenförmige Schattierungen oder Dunkelzonen auch unter verschiedenen Betrachtungswinkeln auf diese abstrahlende Fläche nicht mehr oder jedenfalls nicht mehr störend auftreten.

In Fig.1 der Zeichnung ist berücksichtigt, daß es zweckmäßig ist, die erwähnte Schablone 21 zur Positionierung der Anschlußstücke 22 über den ihnen zugeordneten Lichtquellen 17 einstückig mit den einstrahlseitigen Teillichtleitern 19' aus dem selben Material wie Acryl o.dgl. im Spritzguß zu erstellen. Außerdem ist es vorteilhaft, die Löcher 27 in der Blende 12 (oder - nicht gezeichnet - dahinter angeformte Hülsen entsprechender Innenquerschnittsgestaltung, die sich auch noch bis über den jeweils sich anschließenden Teillichtleiter 19' erstrecken können) zur sichtseitigen Ebene der Signalgeber 16 hin sich z.B. konisch verjüngen zu lassen. Dadurch können entsprechend kegelstumpfförmige abstrahlseitige Teillichtleiter 19" bei auf den Kopf gedrehter Blende 12 hier durch bloßes Einstecken formschlüssig gehaltert werden. Wenn dann die Leiterplatine 18 mit elastischen Abstandhaltern 28 hinter der Blende 12 tragend verrastet wird, erfolgt dadurch in der Lichtleiter-Trennebene 25 die flächig kraftschlüssige Anlage der Stimflächen 26-26 axial gegeneinander und zugleich die Arretierung der konischen Teillichtleiter 19" in der Blende 12, so daß trotz infolge der jeweils zweiteiligen Lichtleiter 19 (19'+19") auftretenden Vervielfachung der zu montierenden Teile eine einfache Montage positionsrichtig sichergestellt ist.

## Patentansprüche

1. Optischer Signalgeber (16), insbesondere in der Bedienblende (12) eines Haushaltsgroßgerätes (11), mit einer Lichtquelle (17) hinter einem Lichtleiter (19), dessen abstrahlende Stirnfläche in der Bedienblende (12) den Signalgeber (16) bildet,
wobei der Lichtleiter (19) quer zum Lichtweg von der Lichtquelle (17) zur abstrahlenden Stirnfläche in wenigstens zwei Teillichtleiter (19'-19") geteilt ist und eine der in dieser Trennebene (25) aufeinander liegenden Stirnflächen (26) Lichtstreuverhalten aufweist,
**dadurch gekennzeichnet,**
**dass** der einstrahlseitige Teillichtleiter (19') in seinem Verlaufe zwischen der Trennebene (25) und dem der Lichtquelle (17) benachbarten Stirnende als konisch sich verjüngendes Anschlussstück (22) ausgestaltet ist.

2. Signalgeber nach Anspruch 1,
**dadurch gekennzeichnet,**
**dass** die am abstrahlseitigen Teillichtleiter (19") gelegene Stirnfläche (26) eine optisch aufgerauhte Oberfläche aufweist.

3. Signalgeber nach einem der vorangehenden Ansprüche,
**dadurch gekennzeichnet,**
**dass** der abstrahlseitige Teillichtleiter (19") in seinem Verlauf zwischen der Trennebene (25) und der abstrahlenden Stirnfläche, jedenfalls aber in dieser Stirnfläche, die Querschnittsgeometrie des Signalgebers (16) an der Bedienblende (12) annimmt.

4. Signalgeber nach einem der vorangehenden Ansprüche,
**dadurch gekennzeichnet,**
**dass** mehrere Lichtleiter (19) mittels einer zur Schaltungsplatine (18) distanziert gehaltenen Schablone (21) normal zur Fläche der Schaltungsplatine (18) auf dieser über den Lichtquellen (17) positioniert sind.

5. Signalgeber nach einem der vorangehenden Ansprüche,
**dadurch gekennzeichnet,**
**dass** abstrahlseitige Teillichtleiter (19") konisch in der Bedienblende (12) gehaltert sind.

6. Signalgeber nach einem der vorangehenden Ansprüche,
**dadurch gekennzeichnet,**
**dass** einstrahlseitige Teillichtleiter (19') einstückig mit einer zwischen ihnen sich erstreckenden Positionier-Schablone (21) ausgebildet sind.

7. Signalgeber nach den beiden vorangehenden Ansprüchen,
**dadurch gekennzeichnet,**
**dass** die einstrahlseitigen Teillichtleiter (19') kraftschlüssig gegen die abstrahlseitigen Teillichtleiter (19") axial anliegend hinter der Blende (12) gehaltert sind.

8. Signalgeber nach einem der vorangehenden Ansprüche,
**dadurch gekennzeichnet,**
**dass** die Lichtquellen (17) als lichtemittierende Dioden für Oberflächen-Montagetechnik ausgelegt sind.

9. Signalgeber nach einem der vorangehenden Ansprüche,
**dadurch gekennzeichnet,**
**dass** die Lichtleiter (19) abgekröpft verlaufen und sowohl normal zur Ebene der Bedienblende (12) wie auch normal zur Ebene der Schaltungsplatine (18) enden.

## Claims

1. Optical signal transmitter (16), in particular in the control panel (12) of a large domestic appliance (11), having a light source (17) behind an optical waveguide (19) whose emitting end face in the control panel (12) forms the signal transmitter (16),
the optical waveguide (19) being divided into at least two optical waveguide elements (19'-19") transversely with respect to the light path from the light source (17) to the emitting end face and one of the end faces (26), which lie on top of one another in this dividing plane (25), having light scattering behaviour,
**characterized in that**
the irradiation-side optical waveguide element (19') is in the form of a conically tapering connection piece (22) over its course between the dividing plane (25) and the end adjacent to the light source (17).

2. Signal transmitter according to Claim 1,
**characterized in that**
the end face (26) on the emission-side optical waveguide element (19'') has an optically roughened surface.

3. Signal transmitter according to one of the preceding claims,
**characterized in that**
the emission-side optical waveguide element (19") assumes the cross-sectional geometry of the signal transmitter (16) on the control panel (12) over its course between the dividing plane (25) and the emitting end face, but in this end face in any case.

4. Signal transmitter according to one of the preceding claims,
**characterized in that**
a template (21) which is held at a distance from the circuit board (18) is used to position a plurality of optical waveguides (19) on the circuit board (18) above the light sources (17) such that they are normal to the surface of the circuit board (18).

5. Signal transmitter according to one of the preceding claims,
**characterized in that**
emission-side optical waveguide elements (19") are conically mounted in the control panel (12).

6. Signal transmitter according to one of the preceding claims,
**characterized in that**
irradiation-side optical waveguide elements (19') are integrally formed with a positioning template (21) which extends between them.

7. Signal transmitter according to the two preceding claims,
**characterized in that**
the irradiation-side optical waveguide elements (19') are mounted in a force-fitting manner behind the panel (12) such that they axially rest against the emission-side optical waveguide elements (19").

8. Signal transmitter according to one of the preceding claims,
**characterized in that**
the light sources (17) are designed as light-emitting diodes for surface-mounting technology.

9. Signal transmitter according to one of the preceding claims,
**characterized in that**
the optical waveguides (19) run in a bent manner and end both normal to the plane of the control panel (12) and normal to the plane of the circuit board (18).

## Revendications

1. Emetteur (16) de signaux optiques, prévu en particulier dans le panneau de commande (12) d'un gros appareil ménager (11), doté d'une source de lumière (17) disposée derrière un conducteur de lumière (19) dont la surface frontale émettrice forme l'émetteur (16) de signaux du panneau de commande (12),
le conducteur de lumière (19) étant divisé en au moins deux conducteurs partiels de lumière (19', 19") dans la direction transversale par rapport au parcours de lumière qui va de la source de lumière (17) à la surface frontale émettrice et l'une des surfaces frontales (26) situées l'une au-dessus de l'autre dans ce plan de séparation (25) présentant un comportement de diffusion de la lumière,
**caractérisé en ce que**
le conducteur partiel de lumière (19') situé du côté de l'entrée du rayonnement est configuré comme pièce de raccordement (22) qui se rétrécit coniquement entre le plan de séparation (25) et son extrémité frontale voisine de la source de lumière (17).

2. Emetteur de signaux selon la revendication 1, **caractérisé en ce que** du côté de la sortie du rayonnement, la surface frontale (26) située sur le conducteur partiel de lumière (19'') présente une surface optiquement rugueuse.

3. Emetteur de signaux selon l'une des revendications précédentes, **caractérisé en ce que** du côté de la sortie du rayonnement, le conducteur partiel de lumière (19") s'étend entre le plan de séparation (25) et la surface frontale de sortie du rayonnement mais en tout cas dans cette surface frontale de telle sorte que la géométrie de la section transversale de l'émetteur (16) de signaux soit plus grande sur le panneau de commande (12).

4. Emetteur de signaux selon l'une des revendications précédentes, **caractérisé en ce qu'**au moyen d'un gabarit (21) maintenu à distance de la carte de circuit (18), plusieurs conducteurs de lumière (19) sont positionnés perpendiculairement à la surface de la carte de circuit (18), au-dessus des sources de lumière (17) de cette dernière.

5. Emetteur de signaux selon l'une des revendications précédentes, **caractérisé en ce que** du côté de la sortie du rayonnement, des conducteurs partiels de lumière (19") sont maintenus coniquement dans le panneau de commande (12).

6. Emetteur de signaux selon l'une des revendications précédentes, **caractérisé en ce que** du côté de l'entrée du rayonnement, des conducteurs partiels de lumière (19') sont configurés d'une seule pièce avec un gabarit de positionnement (21) qui s'étend entre eux.

7. Emetteur de signaux selon l'une des revendications précédentes, **caractérisé en ce que** derrière le panneau (12), les conducteurs partiels de lumière (19') situés du côté de l'entrée du rayonnement sont maintenus en correspondance mécanique contre les conducteurs partiels de lumière (19'') situés axialement du côté de la sortie du rayonnement.

8. Emetteur de signaux selon l'une des revendications précédentes, **caractérisé en ce que** les sources de lumière (17) sont conçues comme diodes électroluminescentes prévues pour la technologie du montage de surface.

9. Emetteur de signaux selon l'une des revendications précédentes, **caractérisé en ce que** les conducteurs de lumière (19) sont coudés et se terminent perpendiculairement à la fois au plan du panneau de commande (12) et au plan de la carte de circuit (18).
